# EUROPÄISCHE PATENTSCHRIFT

(11) **EP 0 770 825 B1**
(45) Veröffentlichungstag und Bekanntmachung des Hinweises auf die Patenterteilung: **26.04.2000**
(21) Anmeldenummer: 95116649.5
(22) Anmeldetag: 23.10.1995
(51) Int. Cl.: F24C 3/12

(54) **Topf-Brenner-Erkennungssystem**
Detection system for cooking pot
Système de détection pour casserole

(43) Veröffentlichungstag der Anmeldung: 02.05.1997
(73) Patentinhaber: Kulbach, Egon, 65549 Limburg (DE)
(72) Erfinder: Kulbach, Egon, 65549 Limburg (DE)
(74) Vertreter: Simon, Peter, Dr.-Jur.

(56) Entgegenhaltungen:
- FR-A- 1 135 648
- FR-A- 2 465 163

## Beschreibung

Die Erfindung bezieht sich auf eine Brennervorrichtung, der im Oberbegriff des Anspruches näher bezeichneten Art.

Im gewerblichen Großküchenbereich werden derzeit insbesondere Gasherde mit großen Brennerleistungen eingesetzt, bei denen der Brenner selbst in der Regel durch manuelle Betätigung eines Schalters entflammt wird, und soweit wie im Großküchenbereich in der Regel behördlich vorgeschrieben eine Zündflamme vorhanden ist. Danach verbleibt der Brenner auch in Betrieb, soweit während kürzerer, oder auch längerer Zeiten der Kochtopf, die Bratpfanne etc. vom Brennerrost genommen wird.

Danach bleibt der Brenner in Betrieb, auch während Zeiten, während derer er nicht funktionsgerecht eingesetzt wird, zum Erhitzen von Speisen etc. Dies bedingt andererseits fehlgeschlagene Kosten für Energie und Energieverschwendung bei entsprechender Umweltschädlichkeit, wobei der Brenner selbst in der Regel durch manuelle Betätigung eines Schalters entflammt wird.

Des weiteren weisen die herkömmlich verwandten Brennervorrichtungen einschließlich Herdschüssel und Rost keine abgeschlossene Einheit auf, als daß Speisereste und sonstige zur Erhitzung gebrachten Materialien bei Überströmen oder Verspritzen zum Beispiel aus einem Topf in das Innere des Herdes gelangen, verbunden mit Verschmutzung, Hygienenachteilen und Beeinträchtigung der Funktionstüchtigkeit des Herdes insgesamt.

Der Erfindung liegt die Aufgabe zugrunde, eine Brennervorrichtung zu schaffen, die nur dann in Betrieb gesetzt wird, also entflammbar gestellt wird, soweit auch tatsächlich ein funktionsgerechter Einsatz des Brenners und damit des Herdes vorliegt, hier das Erhitzen von Kochtöpfen, Bratpfannen etc.

Des weiteren liegt der Erfindung die Aufgabe zugrunde, in Kombination mit der Selbstentflammbarkeit des Brenners ohne spezielle Betätigung des Hauptschalters durch manuelle Tätigkeit, eine abgeschlossene Brennervorrichtung, bestehend aus Herdschüssel, Brenner und Rost zu schaffen, die verhindert, daß Speisereste und sonstige, nicht verwertbare Stoffe, in das Innere des Herdes gelangen, mit den wie vor bezeichneten nicht gewünschten Wirkungen.

Derzeit sind zwar selbstentflammbare Gasbrennervorrichtungen bekannt, sei es über Sensoren oder sonstige elektronische manuelle Einrichtungen gesteuert, die jedoch allesamt nicht gewerblich genutzt werden, bzw. genutzt werden können, in Ermangelung einer funktionsgerechten Brauchbarkeit, die die wie vor aufgezeigten Eigenschaften erfüllt. Insbesondere ist keine selbstentzündbare Brennvorrichtung bekannt, die aus einem geschlossenen System besteht, bei Meidung von Verunreinigungen des Herdes im Inneren, also herdseitig außerhalb der Herdschüssel und der Brennervorrichtung.

Auch die bekannten Anmeldungen FR-A-2 465 163 und FR-A 1 135 648 genügen den vorgenannten Anforderungen nicht. Bei der Anmeldung FR-A-2 465 163 wird ein manuell zu betätigender Stift durch bzw. zwischen dem Brennerelement geführt, so daß hierdurch eine Öffnung im Inneren des Herdes selbst steht, die gerade nicht erwünscht ist. Die Anmeldung FR-A-1 135 648 bedingt zwar einen gewissen Schutz vor Verunreinigungen des Herdes im Inneren, in dem kein Rost zum Aufsetzen der Kochgefäße verwendet wird, sondern eine geschlossene Platte, so daß direktes Einwirken des Brenners als offene Flamme auf das Kochgefäß verhindert wird, verbunden mit erheblichen Heiz- und Wirkungsgradverlusten.

Die Aufgabe wird erfindungsgemäß durch die kennzeichnenden Merkmale der Ansprüche 1 und 2 gelöst.

Die Erfindung beruht auf der Überlegung, durch eine berührungslose Vorrichtung ein Magnetventil (9) zu steuern, welches wiederum die Gaszufuhr zu dem Brenner (1) öffnet und schließt. Diese berührungslose Steuereinrichtung (7) reagiert, sobald ein Gefäß auf den Brennerrost (12) verbracht wird, und dadurch ein Impuls zu dem Magnetventil (9) auslöst.

Die berührungslose Steuereinrichtung (7) ist so angebracht, daß Speisenreste und sonstige Flüssigkeiten und Materialien nicht in das Innere des Herdes gelangen können.

Danach wird die Brennervorrichtung zu Beginn eines funktionsentsprechenden Vorganges (Kochen, Braten etc.) einmal durch den Hauptschalter (10) eingeschaltet bei entsprechender Gasdosierung (starker Flamme, weniger starker Flamme). Durch das Betätigen des Hauptschalters (10) wird zwar die Zündflamme (4) durch den Zünder (5) entflammbar gestellt, jedoch nicht der Hauptbrenner (1), weil die Gaszufuhr (11) zwischen Hauptschalter (10) und Gasbrenner (1) durch den wie vor beschriebenen Magnetschalter (7) unterbrochen ist.

Erst wenn sich das Magnetventil (7) öffnet, strömt Gas in die Brennerpfeife (2, 3), wobei sich dieses Gas dann durch die Zündflamme (4) entzündet und der Brenner (1) betriebsbereit ist.

Danach ist der Brenner (1) nur dann in Betrieb, wenn ein Gefäß auf dem Brennerrost (12) steht, welches das berührungslose Steuerungsgerät (7) auslöst, und dadurch bedingt das Magnetventil (9) öffnet. Andererseits erlischt der Brenner (1) ohne weitere manuelle Betätigung, in dem das zuvor aufgebrachte Gefäß von dem Brennerrost (12) wieder entfernt wird und sonach das berührungslose Steuerungsgerät (7) einen Impuls an das Magnetventil (9) abgibt, bei Schließen und Unterbrechung der Gaszufuhr.

Das berührungslose Steuerungsgerät (7) ist im weiteren Bereich der Herdschüssel (13) so angeordnet, daß Speisenreste und sonstige unerwünschte Materialien nicht in das Innere des Herdes gelangen können.

wegen des berührungslosen Steuerungsgerätes (7) ergeben sich nach dem Stand der Technik verschiedene Anwendungsbereiche, sei es photoelektronischer Art oder Erkennung durch elektromagnetische Felder etc... Entscheidend ist jedoch bei dieser Erkennung, daß eine berührungslose Erkennung und Schaltung vorliegt.

Die Erfindung wird anhand der Zeichnungen näher erläutert.

Es zeigt:
- **Figur 1:**: Den Hauptschalter (10), der die Gaszufuhr (11) steuert. Das Magnetventil (9), wiederum gesteuert von dem berührungslosen Steuerungsgerät (7). Das berührungslose Steuerungsgerät (7) und die Brennerpfeife nebst Brenner (1, 2, 3) sind in die Herdschüssel (13) geschlossen integriert. Dem Brennerrost (12) und dem Brenner (1) zugeordnet die Zündflamme (4) und der Zünder (5).

Es zeigt:
- **Figur 2:**: Die Herdschüssel (13) am Rand der Herdschüssel (13), den Brennerrost (12) aufgesetzt. In der Herdschüssel integriert das Steuerungsgerät (7) und den außenseitigen Brennerteil, bestehend aus Brenner (1), Zündflamme (4), Zünder (5) und oberen Teil der Brennerpfeife (2).

## Patentansprüche

1. Brennervorrichtung für Gasherde mit einem Brenner (1), einer dem Brenner zugeordneten Gaszufuhr (11) mit manueller Gasunterbrechung (10), einer Herdschüssel (13), einem beweglichen Brennerrost (12), der durch Aufsetzen eines Gefäßes nach unten gedrückt wird und dabei über ein Verbindungsteil (7) einen Elektroschalter (6) auslöst, der ein in der Gaszufuhr (11) angebrachtes Magnetventil (9) öffnet, wodurch der Brenner (1) eingeschaltet wird, wobei der Elektroschalter (6) mit einer Feder ausgestattet ist, die das Verbindungsstück (7) mit dem Brennerrost (12) nach Entfernen des Gefäßes vom Brennerrost (12) wieder nach oben drückt, den Elektroschalter dahingehend auslöst, daß sich das Magnetventil (9) schließt und der Brenner (1) ausgeschaltet wird und wobei der Brenner (1), der bewegliche Brennerrost (12) und das Magnetventil (7) so an der Herdschüssel (13) angebracht sind, daß eine geschlossene Einheit entsteht und ein Eindringen von Speisenresten oder sonstigen Verunreinigungen in das Innere des Herdes verhindert wird.

2. Brennervorrichtung nach Anspruch 1, dadurch gekennzeichnet, daß dem Brenner (1) ein Zünder (5) beigestellt ist, der das aus dem Brenner (1) strömende Gas entzündet, wobei der Hauptschalter (10) das Gaszufuhrsystem insgesamt vom Brenner (1) und zum Zünder (5) schließt und öffnet.

## Claims

1. Burner appliance for a gas range with a burner (1), a gas inflow (11) assigned to the burner with manual gas interruption (10); a range basin (13); a movable burner grid (12) which is pressed downward through the placement of a vessel and thereby triggers an electric switch (6) by means of a connecting component (7); which opens a magnetic valve (9) that is installed in the gas inflow pipe (11); by which the burner (1) is switched on; whereby the electric switch (6) is furnished with a spring which with the burner grid (12) again presses upwardly after the vessel is removed from the burner grid (12); the electric switch is triggered to the effect that the magnetic valve (9) closes and the burner (1) is turned off, whereby the burner (1), the movable burner grid (12) and the magnetic valve (7) are installed in such a manner that a self-contained unit is created and a penetration of leftovers or other impurities into the interior of the range is prevented.

2. Burner appliance, in accordance with claim 1, herewith illustrated, that the burner (1) is provided with an igniter (5), which ignites the gas flowing out of the burner (1), whereby the main switch (10) opens and closes the gas flow system as a whole from the burner (1) and toward the igniter (5).

## Revendications

1. Dispositif de brûleur pour cuisinière à gaz avec un brûleur (1), une arrivée de gaz (11) au brûleur avec interruption manuelle (10) d'arrivée de gaz, une cuvette de table de cuisson (13), une grille de feu mobile (12) qui, sous le poids d'un récipient, est appuyée vers le bas et, par l'intermédiaire d'une pièce de liaison (7), vient déclencher un commutateur électrique (6) lequel ouvre une vanne magnétique (9) disposée sur l'arrivée de gaz (11), provoquant ainsi l'allumage du brûleur, le commutateur électrique (6) étant équipé d'un ressort qui repousse vers le haut la pièce de liaison (7) et la grille de feu (12) lorsque le récipient est retiré de la grille de feu (12), ceci déclenchant de nouveau le commutateur électrique, lequel ferme la vanne magnétique (9) et éteint le brûleur (1), le brûleur (1), la grille mobile (12) et la vanne magnétique (7) étant intégrées à la cuvette de table de cuisson (13) de façon à former une unité fermée empêchant les restes d'aliments et autres impuretés de s'infiltrer dans l'intérieur de la cuisinière.

2. Dispositif de brûleur selon la revendication 1, caractérisé par le fait qu'au brûleur (1) est associé un allumeur (5) qui allume le gaz se dégageant du brûleur (1), le système général d'arrivée de gaz au brûleur (1) et à l'allumeur (5) étant ouvert et fermé par le robinet principal (10).
